# EUROPÄISCHE PATENTANMELDUNG

(11) **EP 4 595 825 A1**
(43) Veröffentlichungstag der Anmeldung: **06.08.2025**
(21) Anmeldenummer: 24154580.5
(22) Anmeldetag: 30.01.2024
(51) Int. Cl.: A47C 19/02, A47C 31/00

(54) **POLSTERAUFSATZ FÜR EINEN KOPFTEIL EINES BETTES**

(71) Anmelder: Agentur Riener GmbH, 3051 St. Christophen (AT)
(72) Erfinder: Riener, Franz, 3033 Altlengbach (AT)
(74) Vertreter: Schwarz & Partner Patentanwälte GmbH

(57) **Zusammenfassung**

Die Erfindung betrifft einen Polsteraufsatz (5) für einen Kopfteil (2) eines Bettes (1), umfassend einen im Wesentlichen L-förmigen Polsterkörper (6), der ein Halteteil (8) und ein Polsterteil (9) ausbildet, und einen Überzug (7) für den Polsterkörper (6), wobei der Polsteraufsatz (5) weiters einen Duftbeutel (10) zur Aufnahme eines Duftstoffträgermaterials umfasst, wobei das Duftstoffträgermaterial bevorzugt ein schlafförderndes Duftstoffträgermaterial ist, insbesondere Kamille, Lavendel oder Zirbe, umfasst, wobei zwischen dem Überzug (7) und dem Polsterkörper (6) eine Tasche (50) vorliegt, in welcher der Duftbeutel (10) anordenbar ist, wobei der Überzug (7) eine im Bereich der Tasche (50) vorliegende Taschenaußenwand (51) zur Abgabe eines Duftes des Duftstoffträgermaterial nach außen aufweist.

## Beschreibung

Die Erfindung betrifft einen Polsteraufsatz für einen Kopfteil eines Bettes, umfassend einen im Wesentlichen L-förmigen Polsterkörper, der ein Halteteil und ein Polsterteil ausbildet, und einen Überzug für den Polsterkörper.

Es ist bekannt, dass guter Schlaf einer der wichtigsten Faktoren für eine gute Gesundheit ist. Allgemein anerkanntes Wissen ist zudem, dass der Geruchssinn auch den Schlaf beeinflusst. Beispielsweise kann eine Aromatherapie mit bestimmten Düften einen besseren Schlaf fördern, das Aufwachen am Morgen erleichtern und sogar zu positiveren Träumen anregen.

Unter bekannte Methoden zur Abgabe von Duft an Schlafende in einem Raum als Aromatherapie fällt die indirekte Inhalationsmethode, bei der Duftstoffe mit Luft vermischt werden. Normalerweise wird mit Duft angereichertes Öl in einer Diffusoreinheit erhitzt, um zu verdampfen und in weiterer Folge im Raum verteilt zu werden. Die Beheizung erfolgt in der Regel durch Wärmequellen wie Kerzen oder elektrische Heizelemente. Dabei nachteilig ist jedoch, dass Wärmequellen eine Gefahrenquelle darstellen, besonders für schlafende Personen, weswegen derartige Vorrichtungen vor dem Schlafengehen meist ausgeschaltet werden.

Ein Beispiel für ein derartig ungeeignetes elektrisch erhitzbares Diffusorgerät aus dem Stand der Technik ist in der DE 202016104898 U1 offenbart.

Alternativ könnten beispielsweise Zierpolster z.B. mit Kräutern wie Lavendel oder Kamille befüllt und in das Bett gelegt werden. Dies hat jedoch wiederum den Nachteil, dass diese Zierpolster lose im Bett herumliegen und dadurch keine vordefinierte Position im Bett gegeben ist. Die schlafende Person kann derartige Zierpolster beispielsweise während dem Schlaf zum Fußbereich verschieben oder diese auch aus dem Bett herausschmeißen. Ein weiteres Problem ist, dass derartige Zierpolster zu stark befüllt werden könnten, was der Schlafqualität sogar abträglich sein könnte.

Eine weitere Lösung zur Beduftung von schlafenden Personen ist aus der DE202023102851U1 bekannt, im Kopfteil eines Bettes eine Nische eingearbeitet ist, in die Duftstoffmaterial eingebracht wird. Dies hat jedoch den Nachteil, dass ein neues Bett bereitgestellt werden muss, wenn eine Beduftung erzielt werden soll.

Die DE202023102851U1 lehrt weiters, dass Kissen in die Nischen eingebracht werden können, die den Duftstoff enthalten. Dies hat jedoch den Nachteil, dass keine ordentliche

Dosierung möglich ist, denn das Kissen muss beispielsweise mit einem flüssigen Duftstoffmittel betröpfelt werden. Weiters ist noch immer der Nachteil gegeben, dass ein ganz neues Bett mit einem speziellen Bettkopfteil mit Nischen bereitgestellt werden muss.

Die US 8312575 B1 zeigt ein Kinderbett, bei dem an einer Seitenwand hängende Spielsachen vorgesehen sind. Extern hervorragende Elemente wie die gezeigten Spielsachen können jedoch eine Gefahrenquelle für Kleinkinder darstellen.

Die EP 2198942 A1 zeigt ein Kinderspielzeug mit einer Tasche, in die ein Duftstoffträgermaterial eingebracht werden kann. Das Kinderspielzeug hat jedoch keine fest vorgegebene Lage im Kinderbett, sodass dieses auch in den Fußbereich getreten werden kann. Es ist ersichtlich, dass dieses Kinderspielzeug keine wohldefinierte Dosierung des Duftstoffes ermöglicht.

Es ist die daher die Aufgabe der Erfindung eine Vorrichtung bereitzustellen, welche die genannten Nachteile überwindet. Primär soll eine Vorrichtung bereitgestellt werden, die dazu geeignet ist, eine gut dosierbare Aromatherapie in einer ungefährlichen Art und Weise bereitzustellen.

Erfindungsgemäß wird die vorliegende Aufgabe dadurch gelöst, dass ein Polsteraufsatz für einen Kopfteil eines Bettes bereitgestellt wird, umfassend einen Polsterkörper, einen Überzug für den Polsterkörper und Mittel zum Aufhängen des Polsterkörpers (6) auf dem Kopfteil (2), wobei der Polsteraufsatz weiters einen Duftbeutel zur Aufnahme eines Duftstoffträgermaterials umfasst, wobei das Duftstoffträgermaterial bevorzugt ein schlafförderndes Duftstoffträgermaterial ist, insbesondere Kamille, Lavendel oder Zirbe, umfasst, wobei zwischen dem Überzug und dem Polsterkörper eine Tasche vorliegt, in welcher der Duftbeutel anordenbar ist, wobei der Überzug eine im Bereich der Tasche vorliegende Taschenaußenwand zur Abgabe eines Duftes des Duftstoffträgermaterials nach außen aufweist.

Der erfindungsgemäße Polsteraufsatz ermöglicht, dass eine Vielzahl von bestehenden Betten, insbesondere jene mit im Wesentlichen plattenförmigen Kopfteilen, nachgerüstet werden kann, um einen Duftstoff in einer wohldefinierten Art und Weise bereitzustellen. Insbesondere müssen die bestehenden Kopfteile nicht nachbearbeitet oder ausgetauscht werden, z.B. mit Kopfteilen, die Nischen umfassen, um in diese einen Duftpolster einzubringen.

Ein besonderer Vorteil des erfindungsgemäßen Polsteraufsatz ist es, dass dieser nur mit wenigen Elementen herstellbar ist, und zwar dem Polsterkörper, dem Überzug, dem Duftbeutel und gegebenenfalls den Mitteln zum Aufhängen auf den Kopfteil des Bettes, falls diese nicht ohnehin Teil des Polsterkörpers oder Überzugs sind. Der Polsterkörper und der Überzug sind derart komplementär ausgestaltet, dass an einer Stelle zwischen dem Polsterkörper und dem Überzug ein Freiraum, d.h. eine Tasche, vorliegt, in die der Duftbeutel einbringbar ist. An allen anderen Stellen liegt der Überzug bevorzugt eng am Polsterkörper an. Der Duftbeutel ist wiederum komplementär zur Tasche, die zwischen Überzug und Polsterkörper vorliegt, d.h. die Maße des Duftbeutels entsprechen bevorzugt im Wesentlichen den Maßen der geschaffenen Tasche. Im Allgemeinen könnte der Duftbeutel aber auch kleiner als die Tasche sein und z.B. nur die Hälfte des Volumens der Tasche einnehmen, z.B. wenn eine geringere Duftabgabe gewünscht ist.

Weiters ist am erfindungsgemäßen Polsteraufsatz besonders, dass dieser keine nach außen hervorragenden Elemente wie angehängte Duftsäckchen aufweist. Der erfindungsgemäße Polsteraufsatz kann somit eine Erscheinungsform wie ein herkömmlicher Polster für ein Kopfteil eines Bettes aufweisen. Gleichzeitig bietet der erfindungsgemäße Polsteraufsatz jedoch sowohl die Funktion einer Kopfstütze als auch die Funktion der kontrollierten und gut dosierten Duftabgabe.

Dadurch, dass die Taschenaußenwand eine wohl definierte Öffnung zum Austritt von Duftstoff aus der Tasche bildet, kann die Dosierung und Duftabgabe gut gesteuert werden. Beispielsweise kann zwischen einer allgemeinen Duftabgabe an den Raum und einer gezielten Duftabgabe an eine auf dem Bett liegende Person unterschieden werden. Eine allgemeine Duftabgabe ist jedoch nicht immer erwünscht und kann auch dazu führen, dass die Duftabgabe an die auf dem Bett befindliche Person nur im eingeschränkten Umfang erfolgt bzw. es zu einen unerwünscht hohem Verbrauch an Duftstoffmaterial kommt. Diese Probleme werden durch die Taschenaußenwand behoben, die ermöglicht, dass Duftstoff nur über eine wohldefinierte Fläche aus dem Polsteraufsatz austritt.

Die beim erfindungsgemäßen Polsteraufsatz vorgesehenen Mittel zum Aufhängen des Polsterkörpers auf dem Kopfteil bewirken, dass der Polsterkörper stets eine fest vorgegebene Position am Bett einnimmt, unabhängig davon, ob sich eine Person auf dem Bett befindet oder nicht. Insbesondere kann erzielt werden, dass der Polsteraufsatz nicht auf der Matratze aufliegt, sodass ein Abstand zwischen Polsteraufsatz und Matratze des Bett vorliegt. In einigen Ausführungsformen kann vorgesehen werden, dass sich die Tasche an der Unterseite oder Innenseite des Polsteraufsatzes befindet, wodurch Duftstoff im Wesentlichen vertikal nach unten abgegeben werden kann, was erst durch das Aufhängen des Polsteraufsatzes auf den Kopfteil ermöglicht wird.

Im Allgemeinen werden die Mittel zum Aufhängen des Polsterkörpers als Mittel verstanden, die dazu geeignet sind, den Polsterkörper oder einen Teil davon (der hierin als Polsterteil bezeichnet wird), von einer Oberseite des Kopfteils herabhängen zu lassen. Wenn der Polsterkörper insgesamt plattenförmig ausgebildet ist, kann dieser in der Folge im Wesentlichen vertikal und/oder im Wesentlichen parallel zum Kopfteil auf diesen aufgehängt werden. Wenn der Polsterkörper einen plattenförmigen Polsterteil aufweist, kann dieser im Wesentlichen vertikal und/oder im Wesentlichen parallel zum Kopfteil auf diesen aufgehängt werden.

Besonders bevorzugt ist, wenn die Taschenaußenwand (nur) an einer Schmalseite des Polsterkörpers im Bereich des Polsterteils angeordnet ist. Die Schmalseite des Polsterkörpers ist im bestimmungsgemäßen Gebrauch, d.h. wenn sich der Polsteraufsatz auf dem Kopfteil befindet, nach unten zur auf dem Bett befindlichen Person gerichtet. Dadurch kann eine besonders gezielte Duftabgabe an die Person ermöglicht werden. Die Taschenaußenwand kann über die gesamte Schmalseite verlaufen oder nur über einen Teil davon, z.B. über 60 % der Schmalseite.

In einer weiteren Ausführungsform könnte die Taschenaußenwand (nur) an einer Außenseite des Polsterkörpers im Bereich des Polsterteils angeordnet sein. Hierbei ist bevorzugt, wenn die Taschenaußenwand maximal 20 % oder maximal 10 % der genannten Außenseite einnimmt. Weiters bevorzugt befindet sich die Taschenaußenwand ganz unten oder zumindest im unteren Drittel der genannten Außenseite, gesehen im bestimmungsgemäßen Gebrauch. Dies ermöglicht weiterhin eine gezielte Duftabgabe an eine auf dem Bett liegende Person, wenn auch nicht so gut wie in der vorgenannten Ausführungsform. Weiters liegt in dieser Ausführungsform je nach Wahl des Materials der Taschenaußenwand ein leicht geänderter optischer Eindruck des Polsteraufsatzes vor.

In einer weiteren bevorzugten Ausführungsform weist der Polsterkörper an einer Innenseite im Bereich des Polsterteils (als Innenseite wird hierin eine Seite angesehen, die zum Kopfteil des Bettes gerichtet ist, wenn der Polsteraufsatz auf den Kopfteil gehängt wird) eine Aussparung auf und die Taschenaußenwand ist an einer Innenseite des Polsterkörpers im Bereich der Aussparung angeordnet. In anderen Worten liegt die Taschenaußenwand parallel zum Kopfteil, aber in einem Abstand zu diesem, sodass der Duftstoff nach außen abgegeben werden kann und durch die Aussparung hindurch zur auf dem Bett liegenden Person gerichtet wird. Diese Ausführungsform hat im Wesentlichen dieselben Vorteile wie die erstgenannte Ausführungsform, wobei die konstruktive Ausgestaltung der Elemente aufgrund der zusätzlichen Aussparung komplizierter sein kann. Überdies liegt jedoch der Vorteil vor, dass der optische Eindruck noch weniger verändert wird und gegebenenfalls auch eine größere Taschenaußenwand vorliegen kann, da die Größe nicht durch die Schmalseite beschränkt ist.

Besonders bevorzugt ist, wenn die Taschenaußenwand als Netz ausgebildet ist. Dies ermöglicht eine besonders effiziente Duftabgabe aus der Tasche. Beispielsweise bildet das Netz Löcher mit einer Fläche von 0,1 mm² bis 5 mm² aus, wobei selbstverständlich andere Konfigurationen des Netzes vorgesehen werden könnten. Alternativ könnte die Taschenaußenwand als luftdurchlässiges Textil ohne ersichtliche Löcher ausgestaltet sein.

Besonders bevorzugt ist der Überzug in allen Bereichen außerhalb der Taschenaußenwand mit einem anderen Material als an der Taschenaußenwand ausgeführt, bevorzugt mit einem luftundurchlässigen Material wie Kunstleder oder Echtleder. Es ist somit ersichtlich, dass dieser Polsteraufsatz einen großen Gestaltungsspielraum für dessen optische Erscheinungsform bietet, ohne dass dessen funktionale Eigenschaften beeinträchtigt werden.

Weiters bevorzugt ist, wenn der Polsterkörper als einstückiges Schaumstoffteil gefertigt ist. Dies ermöglicht eine besonders kostengünstige Ausgestaltung des Polsterkörpers, der noch dazu die Form des Polsteraufsatzes vorgibt.

Üblicherweise liegt die Tasche unmittelbar neben der Taschenaußenwand, wodurch eine unkomplizierte Duftabgabe nach außen erzielt wird. Alternativ könnte die Tasche jedoch von der Taschenaußenwand beabstandet sein, wobei zusätzlich innerhalb des Polsterteils zumindest ein Luftverteilungskanal vorliegt, welcher die Tasche mit der Taschenaußenwand verbindet. Dies kann eingesetzt werden, um bevorzugte Anordnungen der Tasche vorzusehen, z.B. in der Mitte des Polsteraufsatzes, ohne dass die Wahl der Taschenaußenwand eingeschränkt wird. Die Luftverteilungskanäle können zudem mit einem geringen Querschnitt gewählt werden, sodass die Duftabgabe nach außen vorab durch den Hersteller des Polsteraufsatzes begrenzt werden kann. Die Luftverteilungskanäle können z.B. eine zylindrische oder rechteckige Form mit einem Querschnitt von 1 mm² bis 100 mm² oder 10 mm² bis 50 mm² aufweisen, wobei von diesen Werten selbstverständlich abgewichen werden kann.

Besonders bevorzugt ist der Duftbeutel zum Wechseln des Duftstoffträgermaterials öffenbar und verschließbar ausgebildet, bevorzugt mittels eines Reißverschlusses. Dadurch kann der Benutzer selbstständig das Duftstoffträgermaterial erneuern oder gegen ein anderes wechseln und ist nicht darauf angewiesen, neue Duftbeutel von bestimmten Herstellern zu kaufen. Dies reduziert den anfallenden Abfall erheblich.

In einer Variante könnte die Tasche permanent verschlossen sein, z.B. wenn der Überzug rundum vernäht ist, sodass der Duftbeutel nicht aus dem Polsteraufsatz entnehmbar ist. In einer besonders bevorzugten Ausführungsform weist der Überzug jedoch eine Taschenöffnung auf, über welche die Tasche zum Wechseln des Duftbeutels öffenbar und verschließbar ist, wobei die Taschenöffnung bevorzugt durch einen Reißverschluss ausgebildet ist. Somit liegt im Überzug eine verschließbare Öffnung vor, über welche die Tasche selektiv zugänglich ist. Die Taschenöffnung kann derart ausgestaltet sein, dass der Polsterkörper nicht aus dieser entnehmbar ist, wodurch der Polsterkörper permanent im Überzug vorliegt oder nur aus einer anderen Öffnung entnehmbar ist.

Besonders bevorzugt sind die Mittel zum Aufhängen des Polsterkörpers auf dem Kopfteil dadurch ausgebildet sind, dass der Polsterkörper im Wesentlichen L-förmig ausgeführt ist und ein Halteteil und ein Polsterteil ausbildet. Der Überzug wird hierbei eine Form aufweisen, damit dieser über den im Wesentlichen L-förmigen Polsterkörper gezogen werden kann. Diese Ausführungsform hat den Vorteil, dass der Polsteraufsatz so wenig Teile wie möglich umfassen, da die Mittel zum Aufhängen unmittelbar durch den Polsterkörper verwirklicht sind,

Damit der Polsteraufsatz nicht unabsichtlich nach vorne auf die am Bett liegende Person fallen kann, kann der Polsteraufsatz in der vorgenannten Ausführungsform weiters zumindest ein Sicherheitselement umfassen, wobei der Polsterteil und das Sicherheitselement auf gegenüberliegenden Seiten des Halteteils vorgesehen sind, um das Kopfteil zwischen dem Polsterteil und dem Sicherheitselement aufzunehmen. Dadurch kann der Polsteraufsatz auf den Kopfteil geklemmt werden. Alternativ oder zusätzlich könnten andere bevorzugt lösbare Sicherungen eingesetzt werden, um den Polsteraufsatz am Kopfteil zu sichern, z.B. indem ein Teil eines Klettverschlusses am Kopfteil (bevorzugt dessen Oberseite) befestigt wird und der dazu komplementäre Teil des Klettverschlusses am Polsteraufsatz an der entsprechenden Stelle.

Alternativ zur L-Form des Polsterkörpers könnte dieser auch im Wesentlichen plattenförmig ausgeführt sein. Die Mittel zum Aufhängen können hierbei durch starre Haken oder flexible Bänder gebildet werden, welche an einer Oberseite des Polsterkörpers oder Überzugs befestigt sind. Wenn die starren Haken oder flexiblen Bänder am Polsterkörper befestigt sind, durchsetzen diese Üblicherweise Löcher im Überzug. Die starren Haken weisen üblicherweise selbst eine L-Form auf, damit sie das Halteelement umgreifen können, wie es oben für die Sicherheitselemente ausgeführt wurde. Werden flexible Bänder vorgesehen, weist das Kopfteil üblicherweise komplementäre Ösen auf, an welchen die Bänder befestigt werden können.

Die Erfindung schafft somit in der Folge ein Bett umfassend ein Bettgestell und einen Polsteraufsatz nach einer der vorgenannten Ausführungsvarianten, wobei das Bettgestell den Kopfteil umfasst, welcher eine Oberseite und eine bevorzugt ebene Vorderseite umfasst, wobei der Polsteraufsatz derart am Bettgestell befestigt ist, dass das Halteteil auf der Oberseite des Kopfteils zu liegen kommt und der Polsterteil auf einer Vorderseite des Kopfteils zu liegen kommt. Zwischen Halteteil und Oberseite bzw. Polsterteil und Vorderseite befindet sich selbstverständlich der Überzug.

Vorteilhafte und nicht einschränkende Ausführungsformen der Erfindung werden nachfolgend anhand der Figuren näher erläutert.
Figur 1 zeigt ein Bett mit einem Kopfteil und einem darauf befindlichen Polsteraufsatz zur dosierten Duftabgabe.
Figur 2 zeigt einen Polsterkörper eines erfindungsgemäßen Polsteraufsatzes zur dosierten Duftabgabe.
Figur 3 zeigt einen Überzug eines erfindungsgemäßen Polsteraufsatzes zur dosierten Duftabgabe.
Figur 4 zeigt einen erfindungsgemäßen Polsteraufsatz, bei dem sich der Polsterkörper von Figur 2 im Überzug von Figur 3 befindet.
Figur 5 zeigt einen Duftbeutel für einen erfindungsgemäßen Polsteraufsatz.

Die Figuren 6 bis 10 zeigen weitere Ausführungsformen des erfindungsgemäßen Polsteraufsatzes mit jeweils unterschiedlicher Anordnung der Tasche.

Figur 11 zeigt eine weitere Ausführungsform des erfindungsgemäßen Polsteraufsatzes.

Figur 1 zeigt ein Bett 1 mit einem Bettgestell, das einen Kopfteil 2 und einen Rahmen 3 umfasst, in dem sich eine Matratze 4 befindet. Das Kopfteil 2 ist im Wesentlichen eben und umfasst üblicherweise auch keine Nischen, sodass das Kopfteil 2 zumindest im Bereich über dem Rahmen 3 durch eine einfache Platte gebildet sein kann. Das Kopfteil 2 hat eine im Wesentlichen horizontale Oberseite O und eine im Wesentlichen vertikale Vorderseite V, die dem Rahmen 3 bzw. der Matratze 4 zugewandt ist.

Weiters zeigt Figur 1, dass sich ein Polsteraufsatz 5 auf dem Kopfteil 2 befinden kann. Der Polsteraufsatz 5 ist im Wesentlichen L-förmig ausgestaltet und weist einen im Wesentlichen horizontalen Abschnitt zur Auflage auf die Oberseite O des Kopfteils 2 und einen im Wesentlichen vertikalen Abschnitt auf, der auf der Vorderseite V des Kopfteils 2 zu liegen kommt. Der im Wesentlichen vertikale Abschnitt und der im Wesentlichen horizontale Abschnitt liegen somit im Wesentlichen normal zueinander und bilden damit die L-Form. Der im Wesentlichen horizontale Abschnitt dient dazu, den Polsteraufsatz 5 am Bett 1 zu tragen. Der im Wesentlichen vertikale Abschnitt dient dazu, eine Kopfstütze für eine Person zu bieten, die beispielsweise am Bett 1 sitzt.

In Figur 1 ist weiters eine Richtung entlang der Länge L, eine Richtung entlang der Höhe H und eine Richtung entlang der Breite B des Bettes 1 eingezeichnet. Diese Richtungen können auch für den Polsteraufsatz 5 herangezogen werden, sodass davon gesprochen werden kann, dass auch der Polsteraufsatz 5 - im bestimmungsgemäßen Gebrauch - eine Erstreckung entlang der Richtung der Länge L, entlang der Richtung der Höhe H und entlang der Richtung der Breite B aufweist. Entlang der Richtung der Breite B ist der Polsteraufsatz 5 von zwei Stirnseiten begrenzt.

Der erfindungsgemäße Polsteraufsatz 5 weist zumindest drei Bestandteile auf, und zwar einen Polsterkörper 6 (Figur 2), einen Überzug 7 (Figur 3) und einen Duftbeutel 10 (Figur 5). Der Polsterkörper 6 bildet die Grundstruktur des Polsteraufsatzes 5, sodass dieser auch im Wesentlichen L-förmig ausgestaltet ist. Hierzu bildet der Polsterkörper 6 ein Halteteil 8 und ein Polsterteil 9 aus, die im Wesentlichen normal zueinanderstehen. Das Halteteil 8 soll die Grundstruktur des genannten horizontalen Abschnitts bildet, um die Tragefunktion zu verwirklichen, und das Polsterteil 9 soll den vertikalen Abschnitt ausbilden, um die Funktion der Kopfstütze auszubilden.

Das Halteteil 8 und das Polsterteil 9 können beispielsweise gesonderte Bauteile sein, gegebenenfalls auch mit ineinandergreifenden Elementen, um die relative Position zueinander zu definieren und damit die L-Form vorgeben. Alternativ könnte der Polsterkörper 6 auch einstückig gefertigt sein, d.h. das Halteteil 8 und das Polsterteil 9 sind jeweils Teile einer einzigen Struktur.

An dieser Stelle sei auf den Begriff "L-Form" bzw. "L-förmig" eingegangen. Hierunter werden zwei im Wesentlichen normal zueinanderstehende Schenkel verstanden, z.B. das Halteteil 8 und das Polsterteil 9, der oben beschriebene vertikale und horizontale Abschnitt des Polsteraufsatzes 5 (Figur 1) oder die jeweiligen Schenkel des Überzugs 7 (Figur 3). Die L-Form wird in einem Querschnitt normal zur entlang der Breitseite B verlaufenden Richtung verstanden. Die L-Form bildet zwei Schmalseiten S1, S2, zwei Außenseiten A1, A1 und zwei Innenseiten I1, I2 aus (nur in den Figuren 2, 3 vermerkt, aber auch auf die anderen Figuren übertragbar). Die Außenseiten A1, A2 sind länger als die jeweils gegenüberliegende Innenseite I1, I2, was durch geometrische Überlegungen zur L-Form bedingt ist. Die Außenseiten A1, A2 sind dem Kopfteil 2 abgewandt und die Innenseiten I1, I2 sind dem Kopfteil 2 zugewandt. Es liegt jeweils eine Schmalseite S1, eine Außenseite A1 und eine Innenseite I2 am Halteteil 8 vor. Weiters liegt eine Schmalseite S2, eine Außenseite A2 und eine Innenseite I2 am Halteteil 8 vor. Die beiden Außenseiten A1, A2 können gleich lang oder unterschiedlich lang sein. Gleichfalls können die beiden Innenseiten I1, I2 und/oder die beiden Schmalseiten S1, S2 gleich lang oder unterschiedlich lang sein. Durch die L-Form liegt jeweils eine Schmalseite S1, S2 der Außenseite A1, A2 des jeweils anderen Schenkels gegenüber.

Unter "im Wesentlichen" L-förmig wird verstanden, dass geringfügige Abweichungen vorliegen können, z.B. durch eine Ausnehmung für eine Tasche 50 oder für ein Sicherheitselement, siehe jeweils unten. Insbesondere aus Figur 2 ist ersichtlich, dass der Polsterkörper 6 üblicherweise keine perfekte L-Form ausbildet, sondern eine Ausnehmung aufweisen kann, die später in Kombination mit dem Überzug 7 eine Tasche 50 bildet. Wie aus den Figuren 1 bis 4 ersichtlich ist, können der Polsteraufsatz 5, der Polsterkörper 6 und der Überzug 7 als im Wesentlichen L-förmig aufgefasst werden und somit auch jeweils die zwei Schmalseiten S1, S2, zwei Außenseiten A1, A1 und zwei Innenseiten I1, I2 definieren.

Figur 3 zeigt den Überzug 7, der komplementär zum Polsterkörper 6 ist. Der Überzug 7 ist in der Regel derart ausgeführt, dass er eng am Polsterkörper 6 anliegt, abgesehen im Bereich der auszubildenden Tasche 50. In der dargestellten Ausführungsform der Figur 3 weist der Überzug 7 in einem Querschnitt normal zur Richtung entlang der Breitseite B eine perfekte L-Form aus, sodass auch der Polsteraufsatz 5, wenn sich der Überzug 7 über dem Polsterkörper 6 befindet, gleichfalls eine perfekte L-Form bilden wird.

Der Überzug 7 ist üblicherweise ein Textil, ein Stoff, ein Leder wie Kunstleder oder Echtleder, ein Kunststoff oder ähnliches. Lediglich im Bereich der auszubildenden Tasche 50 (oder in einem anderen Bereich, siehe Figur 7) ist der Überzug üblicherweise aus einem anderen Material und/oder in einer anderen Struktur gefertigt. Dieser Bereich wird Taschenaußenwand 51 genannt und bildet eine luftdurchlässige Fläche zur Abgabe eines in der Tasche 50 befindlichen Duftstoffträgermaterials. Die Taschenaußenwand 51 ist in den

Figuren 3 bis 10 als punktierte Fläche dargestellt. Wenn der Überzug 7 vollflächig aus einem luftdurchlässigen Material gefertigt ist, kann für die Taschenaußenwand 51 auch das gleiche Material wie für den Rest des Überzugs 7 verwendet werden.

Figur 4 zeigt den Polsteraufsatz 5, wobei der Überzug 7 über dem Polsterkörper 6 vorliegt. Es ist ersichtlich, dass der Überzug 7 überall eng am Polsterkörper 6 anliegt, abgesehen vom Bereich der herzustellenden Tasche 50. Dadurch wird ermöglicht, dass in diesem Bereich zwischen dem Überzug 7 und dem Polsterkörper 6 ein Freiraum (auch Aussparung oder Hohlraum genannt) geschaffen wird, der die Tasche 50 bildet und in dem der in Figur 5 dargestellt Duftbeutel 10 aufnehmbar ist. Die Tasche 50 ist somit einerseits durch den Polsterkörper 6 und andererseits durch den Überzug 7 begrenzt.

Um den Duftbeutel 10 in die Tasche 50 einzubringen, kann der Überzug 7 öffenbar ausgestaltet sein und hierfür im Bereich der Tasche 50 z.B. einen Reißverschluss, einen Klettverschluss oder ähnliches aufweisen. Diese im Überzug vorliegende Öffnung wird auch als Taschenöffnung 52 bezeichnet. Üblicherweise ist die Taschenöffnung 52 derart ausgestaltet, dass der Polsterkörper 6 nicht durch die Taschenöffnung 52 aus dem Überzug 7 entnehmbar ist. In anderen Worten liegt der Polsterkörper 6 permanent innerhalb des Überzugs 7 vor und kann nicht aus diesem entnommen werden (vorausgesetzt, der Überzug 7 wird nicht aufgeschnitten, zerstört oder ähnliches). Der Überzug kann z.B. über dem Polsterkörper 6 vernäht sein. Alternativ könnte die Taschenöffnung 52 derart groß ausgestaltet sein - oder eine zur Taschenöffnung 52 zusätzliche Öffnung vorliegen - um die Entnahme des Polsterkörpers 6 aus dem Überzug 7 zu ermöglichen.

Der vorgenannte Duftbeutel 10, der in Figur 5 ersichtlich ist, ist üblicherweise ein luftdurchlässiges Textil, in dem ein Duftstoffträgermaterial aufnehmbar ist, z.B. ein schlafförderndes Duftstoffträgermaterial, Kamille, Lavendel oder Zirbe. Der Duftbeutel 10 bildet somit wiederum einen Hohlraum aus, in dem das Duftstoffträgermaterial aufnehmbar ist. Der Duftbeutel 10 kann eine öffenbare und verschließbare Öffnung wie einen Reißverschluss, einen Klettverschluss etc. aufweisen, über welchen Duftstoffträgermaterial in den Duftbeutel 10 bzw. in den vom Duftbeutel 10 umschlossenen Hohlraum eingebracht und ausgebracht werden kann.

In der Ausführungsform der Figuren 2 bis 4 ist vorgesehen, dass die Tasche 50 in einem Eckbereich zwischen der Schmalseite S2 und der Innenseite I2 des Polsterteils 9 vorliegt, d.h. innen an jener Schmalseite S2, die dem Halteteil 8 gegenüberliegt. Die Tasche 50 erstreckt sich nur über einen Teil der Schmalseite S2 und nur über einen Teil der Innenseite I2 des Polsterteils 9. Bevorzugt erstreckt sich die Tasche 50 über einen Bereich von bis zu 60 % der Schmalseite S2. In dieser Ausführungsform ist weiters vorgesehen, dass die Taschenaußenwand 51 am Überzug 7 im Bereich der Tasche 50 nur an der Schmalseite S2 vorliegt und nicht an der Innenseite I2. Dadurch kann Duftstoff gezielt nach unten in Richtung des Kopfs einer am Bett 1 liegenden Person abgegeben werden.

Weiters ist aus den Figuren 2 bis 4 ersichtlich, dass die Tasche 50 über die gesamte Breite B (d.h. über die gesamte Länge in Richtung der Breitseite) verläuft und daher durch die Stirnseiten des Polsterkörpers 6 verläuft. Die Stirnseiten des Polsterkörpers 6 sind jene, die in Richtung der Breitseite voneinander beabstandet sind. Dies ist jedoch nicht zwingend, da die Tasche 50 auch von einer oder beiden Stirnseiten beabstandet sein könnte und damit innerhalb des Polsterkörpers 6 vorliegen könnte, siehe Figur 6. Hier ist dargestellt, dass die Tasche 50 über die gesamte Schmalseite S2 verläuft, d.h. von der Innenseite I2 bis zur Außenseite A2. Dies ist jedoch nicht zwingend, da die Tasche 50 auch von der Innenseite I2 und/oder der Außenseite A2 beabstandet sein könnte. Alle diese Varianten sind auch bei der Ausführungsform der Figuren 2 bis 4 bzw. 7 bis 10 anwendbar.

Figur 7 zeigt eine Ausführungsform, bei der die Tasche 50 nur an der Innenseite I2 vorliegt, aber nicht an der Schmalseite S2. In anderen Worten ist die Tasche 50 von der Unterseite des Polsteraufsatzes 5 beabstandet. Hier kann dennoch vorgesehen werden, dass die Taschenaußenwand 51 an der Schmalseite S2 vorliegt, z.B. wenn Luftverteilungskanäle 53 vorliegen, die von der Tasche 50 zur Taschenaußenwand 51 verlaufen, wie in Figur 7 dargestellt ist. Der Einfachheit halber kann der Überzug 7 entlang der gesamten Schmalseite S2 als luftdurchlässiges Material, z.B. als Netz, ausgebildet sein, wobei Duftstoff nur aus den Bereich an den Öffnungen der Luftverteilungskanäle 53 austreten wird. Alternativ könnte das luftdurchlässige Material des Überzugs 7 auf die Öffnungen der Luftverteilungskanäle 53 beschränkt sein.

Alternativ könnten die Luftverteilungskanäle 53 auch von der Tasche 50 zur Außenseite A2 geführt sein. Die Anzahl und der Querschnitt der Luftverteilungskanäle 53 kann in allen Ausführungsformen im Wesentlichen beliebig gewählt werden und es kann in praktischen Versuchen festgestellt werden, wie viele bzw. wie große Luftverteilungskanäle 53 benötigt werden, um eine gute Übertragung des Duftstoffes nach außen zu ermöglichen.

Figur 8 zeigt eine Ausführungsform, bei der die Taschenaußenwand 51 an einer Innenseite I2 vorliegen kann. Hierbei kann der Polsterkörper 6 im Wesentlichen gleich wie in Figur 2 ausgeführt sein. Im Gegensatz zu Figur 3 umfasst der Überzug 7 von Figur 8 jedoch auch eine Vertiefung, sodass der Überzug 7 einerseits vom Kopfteil 2 aber auch vom Polsterkörper 6 beabstandet ist. Durch den Abstand zum Polsterkörper 6 kann hier die Tasche 50 ausgeführt werden. Der Abstand zum Kopfteil 2 ermöglicht, dass die Taschenaußenwand 51 an der Innenseite S2 vorliegen kann, aber der aus der Taschenaußenwand 51 austretende Duftstoff weiterhin nach unten auf eine am Bett 1 liegende Person strömen kann.

Die Figuren 9 und 10 zeigen Ausführungsformen, bei denen die Taschenaußenwand 51 an der Außenseite A2 vorliegt. In Figur 9 ist die Tasche 50 von den Stirnseiten beabstandet, was ermöglicht, dass der Polsterkörper 6 eine gute Steifigkeit entlang der gesamten Richtung der Höhe H aufweist. Dies ist jedoch nicht zwingend notwendig, wie aus Figur 10 hervorgeht, wo der Überzug 7 in Richtung der Höhe H schlichtweg länger ausgeführt ist als der Polsterkörper 6.

Zurückkommend auf die Taschenöffnung 52 sei angemerkt, dass diese üblicherweise am Überzug 7 an der Außenseite A1 vorliegt, womit diese im bestimmungsgemäßen Gebrauch des Polsteraufsatzes 5 nicht ersichtlich ist. Die Taschenöffnung 52 ist bevorzugt U-förmig ausgeführt und verläuft dabei entlang von drei Seiten der Tasche 50, sodass ein Abschnitt des Überzugs 7 ausklappbar ist.

Wie in Figur 10 dargestellt ist, kann der Polsteraufsatz 5 weiters eine Sicherheitsleiste 10 umfassen, die im Wesentlichen parallel zum Polsterteil verläuft. Die wobei der Polsterteil und die Sicherheitsleiste 10 auf gegenüberliegenden Seiten des Halteteils vorgesehen sind, um das Kopfteil 2 zwischen dem Polsterteil und der Sicherheitsleiste 10 aufzunehmen, sodass das Kopfteil 2 zwischen diesen beiden Elementen eingeklemmt wird, wodurch ein Herunterfallen des Polsteraufsatzes 5 in Richtung der Matratze 4 verhindert wird. Die Sicherheitsleiste 10 könnte aber auch anders ausgeführt werden, z.B. als ein oder mehrere flache Elemente, d.h. die Sicherheitsleiste 10 muss nicht durchgehend ausgeführt werden. Im Allgemeinen kann daher von Sicherheitselementen gesprochen werden.

In Figur 10 wird die Sicherheitsleiste 10 durch ein längliches Element gebildet, das am Überzug 7 befestigt ist. Es könnte sich z.B. um ein steifes Element wie ein Blech handeln. Alternativ könnte aber auch der Polsterkörper 6 und der Überzug 7 in diesem Bereich die vertikale Verlängerung ausbilden, um das Sicherheitselement zu bilden. Diese geringfügige Abweichung der L-Form wird weiterhin unter dem Begriff "im Wesentlichen L-förmig" aufgefasst.

Es versteht sich, dass das Sicherheitselement auch bei allen anderen Ausführungsformen eingesetzt werden kann und nicht auf jene von Figur 10 beschränkt ist.

In allen oben beschriebenen Ausführungsformen hatte der Polsteraufsatz 5 insgesamt eine L-Form, die im Wesentlichen durch die L-Form des Polsterkörpers 6 bedingt ist. Dadurch kann der Polsteraufsatz 5 auf das Kopfteil 2 aufgehängt werden.

Dieselbe Funktion kann aber auch durch andere Mittel zum Aufhängen des Polsterkörpers 6 auf dem Kopfteil 2 erzielt werden. Figur 11 zeigt, dass der Polsterkörper 6 im Wesentlichen plattenförmig ausgeführt werden kann (mit Ausnahme der Aussparung für die Tasche 50). Die Mittel zum Aufhängen des Polsterkörpers 6 auf dem Kopfteil 2 sind hierbei durch starre Haken H gebildet, die auf einer Oberseite des Überzugs 7 befestigt sind. Betrachtet man den Polsteraufsatz 5 als Ganzes, liegen die Taschen 50 und die Mittel zum Aufhängen an gegenüberliegenden Seiten des Polsteraufsatzes 5 vor. Dies trifft auch dann zu, wenn die Taschen 50 wie in den Figuren 6, 8, 9, 10 ausgeführt sind. Die Tasche 50 könnte aber auch wie in Figur 7 gezeigt ausgeführt werden. Im Allgemeinen sind alle oben erläuterten Ausführungsformen auch bei Figur 11 anwendbar. Der Polsterkörper 6 umfasst hier jedoch kein Halteteil 8, sondern nur das Polsterteil 7 und weist dadurch auch nur die Innenseite I2, die Außenseite A2 und zwei gegenüberliegende Schmalseiten auf, wovon eine Schmalseite S2 im Einsatz horizontal an der Unterseite des Polsterkörpers 6 vorliegt und die andere horizontal an der Oberseite des Polsterkörpers 6 vorliegt. Die Innenseite I2 und die Außenseite A2 liegen im Einsatz jeweils vertikal vor.

Die starren Haken H sind derart ausgeführt, dass das Kopfteil 2 zwischen dem Polsterteil und einem Fortsatz des Hakens H aufzunehmen, sodass das Kopfteil 2 zwischen diesen beiden Elementen eingeklemmt wird, wodurch ein Herunterfallen des Polsteraufsatzes 5 in Richtung der Matratze 4 verhindert wird. Es könnten ein, zwei oder mehr Haken H vorgesehen werden. Alternativ zu den starren Haken H könnten auch ein oder mehrere flexible Bänder vorgesehen werden, mittels welchen der Polsterkörper auf das Kopfteil 2 gehängt wird.

## Patentansprüche

1. Polsteraufsatz (5) für einen Kopfteil (2) eines Bettes (1), umfassend einen Polsterkörper (6), einen Überzug (7) für den Polsterkörper (6) und Mittel zum Aufhängen des Polsterkörpers (6) auf dem Kopfteil (2),
**dadurch gekennzeichnet, dass**
der Polsteraufsatz (5) weiters einen Duftbeutel (10) zur Aufnahme eines Duftstoffträgermaterials umfasst, wobei das Duftstoffträgermaterial bevorzugt ein schlafförderndes Duftstoffträgermaterial ist, insbesondere Kamille, Lavendel oder Zirbe, umfasst,
wobei zwischen dem Überzug (7) und dem Polsterkörper (6) eine Tasche (50) vorliegt, in welcher der Duftbeutel (10) anordenbar ist,
wobei der Überzug (7) eine Taschenaußenwand (51) zur Abgabe eines Duftes des Duftstoffträgermaterials nach außen aufweist.

2. Polsteraufsatz (5) nach Anspruch 1, wobei die Taschenaußenwand (51) an einer Schmalseite (S1, S2) des Polsterkörpers (6) im Bereich des Polsterteils (9) angeordnet ist.

3. Polsteraufsatz (5) nach Anspruch 1, wobei die Taschenaußenwand (51) an einer Außenseite (A1, A2) des Polsterkörpers (6) im Bereich des Polsterteils (7) angeordnet ist.

4. Polsteraufsatz (5) nach Anspruch 3, wobei die Taschenaußenwand (51) maximal 20 % oder maximal 10 % der genannten Außenseite (A1, A2) einnimmt.

5. Polsteraufsatz (5) nach Anspruch 1, wobei der Polsterkörper (6) an einer Innenseite (I1, I2) im Bereich des Polsterteils (9) eine Aussparung aufweist und die Taschenaußenwand (A1, A2) an einer Innenseite (I1, I2) des Polsterkörpers (6) im Bereich der Aussparung angeordnet ist.

6. Polsteraufsatz (5) nach einem der vorhergehenden Ansprüche, wobei die Taschenaußenwand (51) als Netz ausgebildet ist.

7. Polsteraufsatz (5) nach einem der vorhergehenden Ansprüche, wobei der Überzug (7) in allen Bereichen außerhalb der Taschenaußenwand (51) mit einem anderen Material als an der Taschenaußenwand (51) ausgeführt ist, bevorzugt mit einem luftundurchlässigen Material wie Kunstleder oder Echtleder.

8. Polsteraufsatz (5) nach einem der vorhergehenden Ansprüche, wobei der Polsterkörper (6) als einstückiges Schaumstoffteil gefertigt ist.

9. Polsteraufsatz (5) nach einem der vorhergehenden Ansprüche, wobei die Tasche (50) von der Taschenaußenwand (51) beabstandet ist und innerhalb des Polsterteils (9) zumindest ein Luftverteilungskanal (53) vorliegt, welcher die Tasche (50) mit der Taschenaußenwand (51) verbindet.

10. Polsteraufsatz (5) nach einem der vorhergehenden Ansprüche, wobei der Duftbeutel (10) zum Wechseln des Duftstoffträgermaterials öffenbar und verschließbar ausgebildet ist, bevorzugt mittels eines Reißverschlusses.

11. Polsteraufsatz (5) nach einem der vorhergehenden Ansprüche, wobei der Überzug (7) eine Taschenöffnung (52) aufweist, über welche die Tasche (50) zum Wechseln des Duftbeutels (10) öffenbar und verschließbar ist, wobei die Taschenöffnung (52) bevorzugt durch einen Reißverschluss ausgebildet ist.

12. Polsteraufsatz (5) nach einem der vorhergehenden Ansprüche, wobei die Mittel zum Aufhängen des Polsterkörpers (6) auf dem Kopfteil (2) dadurch ausgebildet sind, dass der Polsterkörper (6) im Wesentlichen L-förmig ausgeführt ist und ein Halteteil (8) und ein Polsterteil (9) ausbildet.

13. Polsteraufsatz (5) nach Anspruch 12, weiters umfassend zumindest ein Sicherheitselement, wobei der Polsterteil (9) und das Sicherheitselement auf gegenüberliegenden Seiten des Halteteils (8) vorgesehen sind, um das Kopfteil (2) zwischen dem Polsterteil (9) und dem Sicherheitselement aufzunehmen.

14. Polsteraufsatz (5) nach einem der vorhergehenden Ansprüche, wobei die Mittel zum Aufhängen des Polsterkörpers (6) auf dem Kopfteil (2) durch starre Haken oder flexible Bänder ausgebildet sind, welche an einer Oberseite des Polsterkörpers (6) oder Überzugs (7) befestigt sind.

15. Bett (1) umfassend ein Bettgestell und einen Polsteraufsatz (5) nach einem der Ansprüche 1 bis 14, wobei das Bettgestell den Kopfteil (2) umfasst, welcher eine Oberseite (O) und eine bevorzugt ebene Vorderseite (V) umfasst, wobei der Polsteraufsatz (5) derart am Bettgestell befestigt ist, dass die Mittel zum Aufhängen des Polsterkörpers (6) auf der Oberseite (O) des Kopfteils (2) zu liegen kommt und der Polsterkörper (6) bzw. Ein Polsterteil (9) des Polsterkörpers (6) auf einer Vorderseite (V) des Kopfteils (2) zu liegen kommt.
